# EUROPÄISCHE PATENTSCHRIFT

(11) **EP 0 497 107 B1**
(45) Veröffentlichungstag und Bekanntmachung des Hinweises auf die Patenterteilung: **12.04.1995**
(21) Anmeldenummer: 92100315.8
(22) Anmeldetag: 10.01.1992
(51) Int. Cl.: E05D 15/52, E05D 7/04

(54) **Flügelrahmenseitige Ecklagerbaugruppe**
Corner support unit for wingside
Ensemble de palier d'angle côté battant

(30) Priorität: 26.01.1991 DE 4102295
(43) Veröffentlichungstag der Anmeldung: 05.08.1992
(73) Patentinhaber: AUGUST BILSTEIN GMBH & CO. KG, 58240 Ennepetal (DE)
(72) Erfinder: Mencher, Werner, W-5509 Mandern (DE); Lambert, Detlef, W-5505 Wasserliesch (DE)

(56) Entgegenhaltungen:
- EP-A- 0 010 144
- EP-A- 0 400 180
- DE-A- 2 851 722
- DE-A- 3 738 596
- GB-A- 495 198

## Beschreibung

Die Erfindung betrifft eine flügelrahmenseitige Ecklagerbaugruppe für das Ecklager eines Drehkippfensters oder dergleichen nach dem Oberbegriff des Anspruchs 1.

Fenster- oder Türbeschläge nach dem Prinzip der Bandbeschläge sind vielseitig für verschiedene Fenster und Rahmenprofile bzw. Tür- und Rahmenprofile aus verschiedenen Werkstoffen einsetzbar. Fabrikmäßig vorgefertigte Fenster oder Türen und ihre Rahmen weisen bereits bei der Anlieferung an die Baustelle mit vormontierten Beschlägen eine große Genauigkeit mit geringen Fertigungstoleranzen auf. Nach dem Einbau auf der Baustelle sind jedoch infolge der vorhandenen Nachgiebigkeit der einzelnen Elemente noch gewisse Toleranzen auszugleichen, um die heutigen Anforderungen an die Wärme- und Schalldämmung zu erfüllen. Dazu sind verschiedenste Einstellelemente vorgesehen.

Die EP-A-0 400 180 zeigt eine verstellbare flügelrahmenseitige Ecklagerbaugruppe für das Ecklager eines Drehkippfensters nach dem Oberbegriff des Anspruchs 1. Bei dieser Ecklagerbaugruppe ist es möglich, eine Andruckregulierung zwischen Fensterflügel und Fensterrahmen vorzunehmen, um eine optimale Anlage des Fensterflügels am Fensterrahmen zu erreichen, die eine gute Dichtigkeit bei einer leichtgängigen Betätigung aller Bewegungselemente verbindet. Die Andruckregulierung wird mittels eines exzentrisch drehbaren Zylinderstift durchgeführt.

Der Erfindung liegt die Aufgabe zugrunde eine Ecklagerbaugruppe mit der Möglichkeit einer Andruckregulierung so auszubilden, daß sie in einfacher Weise für den Einsatz bei rechtsanschlagenden oder linksanschlagenden Flügeln umgestellt werden kann.

Diese Aufgabe wird erfindungsgemäß durch die Merkmale des Anspruchs 1 gelöst. Vorteilhaft ist die erfindungsgemäße Ecklagerbaugruppe sehr stabil und trotzdem einfach aufgebaut.

Die Ausbildung mit den Merkmalen nach Anspruch 2 erhöht vorteilhaft noch die Stabilität der Ecklagerbaugruppe. Anspruch 3 stellt sicher, daß die Höhenlage des Fensterflügels im Fensterrahmen fixiert ist. Mit der Ausbildung nach Anspruch 4 wird erreicht, daß eine Ecklagerbaugruppe nach der Erfindung noch feinfühliger einstellbar wird. Bei der Ausbildung mit den Merkmalen von Anspruch 5 wird erreicht, daß in einfacher Weise darüber hinaus eine Höheneinstellung möglich wird.

Ein Ausführungsbeispiel der Erfindung ist in der Zeichnung dargestellt und wird im folgenden näher beschrieben. Es zeigen
- Fig. 1: eine perspektivische Darstellung einer flügelrahmenseitigen Ecklagerbaugruppe für einen wahlweisen Einsatz bei rechts oder links anschlagenden Fensterflügeln,
- Fig. 2: die Ansicht einer Baugruppe nach Fig. 1,
- Fig. 3: die Seitenansicht der Baugruppe nach Fig. 1 und
- Fig. 4: die Draufsicht einer Baugruppe nach Fig. 1.

Die Figuren 1 bis 4 zeigen eine flügelrahmenseitige Ecklagerbaugruppe 1, die eine Andurckregulierung ermöglicht. Lagerhülse 2, Verbindungssteg 3 und Befestigungsplatte 4 sind einteilig aus einem Blechstreifen hergestellt. Die Lagerhülse wirkt mit einem Lagerzapfen zusammen, der am Fensterrahmen befestigt ist. Die Befestigungsplatte 4 und der Ecklagerwinkel 6 sind über einen Zylinderstift 22, der die Befestigungsplatte 4 mit einem Kopf 23 übergreift verbunden. Der Zylinderstift 22 ist exzentrisch verdrehbar am Ecklagerwinkel 6 angebracht und wirkt mit einem Langloch 24 zusammen, das den Zylinderstift 22 umschließt und sich in Richtung des zugehörigen Schenkels des Ecklagerwinkels 6 erstreckt. Bei Verdrehen des Zylinderstifts 22 wird somit eine Querverschiebung zwischen Befestigungsplatte 4 und Ecklagerwinkel 6 erreicht. Die gleichbleibende Höhenlage zwischen Befestigungsplatte 4 und Ecklagerwinkel 6 wird zum einen erreicht durch eine Ausprägung 25 an der Befestigungsplatte 4, die in ein sich quer erstreckendes Langloch 26 des Ecklagerwinkels 6 eingreift. Darüber hinaus wird die Höhenlage zusätzlich gewährleistet und eingestellt durch einen Arretiernocken 28 an der Befestigungsplatte 4, der mit einer in den Ecklagerwinkel 6 eingeprägten Einlaufschräge 29 zusammenwirkt.

Die Umstellung der Ecklagerbaugruppe zum Einsatz für einen rechts oder links anschlagenden Fensterflügel erfolgt durch Verdrehen der Lagerhülse 2 umd 180°, wie in Fig. 3 angedeutet. Durch das Einlaufen des Arretiernockens 28 in die jeweilige Einlaufschräge 29, 30 wird die exakte Höhenlage zwischen Befestigungsplatte 4 und Ecklagerwinkel 6 eingestellt. Nach Erreichen der Gebrauchslage schnappt die Ausprägung 25 in das jeweils zugehörige Langloch 26, 27 und gewährt eine sichere Abstützung des Fensterflügels und des durch ihn übertragenen Fenstergewichts auf den Fensterrahmen. Die Ecklagerbaugruppe 1 wird in bekannter Weise mit dem Fensterflügel verbunden. Beschlagschrauben durchgreifen Schraubenlöcher 19. Diese Schraubenlöcher müssen wie in Fig. 1 und 3 gezeigt aufgrund der Funktion an der Befestigungsplatte 4 als sich quer erstreckende Langlöcher 31 ausgebildet sein. Durch die sowohl die Befestigungsplatte 4 als den Ecklagerwinkel 6 durchgreifenden Befestigungsschrauben wird die vorgewählte Lage zwischen diesen Teilen und somit der vorgewählte Andruck des Fensterflügels am Fensterrahmen fixiert.

Die vorgenannte Beschreibung für ein Drehkippfenster gilt selbstverständlich in gleicher Weise für die Verwendung an einer Drehkipptür oder dergleichen.

### Bezugszeichenliste

- 1: Ecklagerbaugruppe
- 2: Lagerhülse
- 3: Verbindungssteg
- 4: Befestigungsplatte
- 6: Ecklagerwinkel
- 19: Schraubenloch
- 21: Abstützlappen
- 22: Zylinderstift
- 23: Kopf
- 24: Langloch
- 25: Ausprägung
- 26: Langloch
- 27: Langloch
- 28: Arretiernocken
- 29: Einlaufschräge
- 30: Einlaufschräge
- 31: Langloch Winkel

## Patentansprüche

1. Flügelrahmenseitige Ecklagerbaugruppe (1) für das Ecklager eines Drehkippfensters oder dergleichen, mit einer Lagerhülse (2), die über einen Verbindungssteg (3) in eine Befestigungsplatte (4) auslaufend verstellbar mit einem Ecklagerwinkel (6) verbunden ist, wobei ein exzentrisch drehbarer, mit dem Ecklagervinkel (6) verbundener Zylinderstift (22) in ein diesen umschließenden, sich in Richtung des zugehörigen Schenkels des Ecklagerwinkels (6) erstreckendes Langloch (24) der Befestigungsplatte (4) eingreift, dadurch gekennzeichnet, daß Lagerhülse (2), Verbindungssteg (3) und Befestigungsplatte (4) am Ecklagerwinkel (6), oder der Ecklagerwinkel (6) an der Befestigungsplatte (4) mittels Halte- und/oder Führungselementen in der Höhe formschlüssig seitenverschieblich angebunden ist, und wobei die Lagerhülse (2) 180° um den exzentrisch verdrehbaren Zylinderstift (22) schwenkbar ausgebildet ist und der Ecklagerwinkel (6) zwei gleichartige Formschlußelemente (26,27) aufweist, die mit jeweils gleichem Abstand oberhalb und unterhalb des Drehpunktes des Zylinderstiftes (22) angeordnet sind.

2. Ecklagerbaugruppe nach Anspruch 1, dadurch gekennzeichnet, daß Lagerhülse (2), Verbindungssteg (3) und Befestigungsplatte (4) einteilig aus einem Blechstreifen gebogen sind.

3. Ecklagerbaugruppe nach Anspruch 1 oder Anspruch 2, dadurch gekennzeichnet, daß der die Höhenlage bestimmende Formschluß durch einen, in ein sich quer erstreckendes Langloch (26,27), eingreifenden Bolzen oder eine derartige Ausprägung (25) erzielt wird.

4. Ecklagerbaugruppe nach einem oder mehreren der Ansprüche 1 bis 3, dadurch gekennzeichnet, daß zwei exzentrisch verdrehbare Zylinderstifte mit einem oder mehreren weiteren Formschlußelementen zusamenwirken, die etwa auf einer sie verbindenden Geraden zwischen ihnen oder auf der Verlängerung angeordnet sind.

5. Ecklagerbaugruppe nach einem oder mehreren der Ansprüche 1 bis 4, dadurch gekennzeichnet, daß der Formschluß über ein, mit einem sich quer erstreckenden Langloch zusammenwirkenden, exzentrisch am Ecklagerwinkel (6) oder an der Befestigungsplatte (4) angebundenen Bolzen oder Mehrkantstift erzielt wird.

## Claims

1. Window casement side corner bearing assembly (1) for the corner bearing of a tilt and turn window or similar, having a bearing sleeve (2) which is connected to a corner bearing angle (6) by way of a connection piece (3) in such a manner as to be extendably adjustable into an attachment plate (4), wherein an eccentric rotatable straight pin (22) connected to the corner bearing angle (6) engages in an elongated hole (24) of the attachment plate (4), which elongated hole receives the straight pin (22) and extends in the direction towards the associated limb of the corner bearing angle (6), characterised in that the bearing sleeve (2), the connection piece (3) and the attachment plate (4) are attached at the corner bearing angle (6) or the corner bearing angle (6) is attached at the attachment plate (4) by means of holding and/or guide members in a such a manner as to be form-locking in height and laterally displaceable, and wherein the bearing sleeve (2) can pivot 180° about the eccentric rotatable straight pin (22) and the corner bearing angle (6) comprises two similar form-locking members (26,27), which are disposed with equal spacing in each case above and below the rotational point of the straight pin (22).

2. Corner bearing assembly according to claim 1, characterised in that the bearing sleeve (2), the connection piece (3) and the attachment plate (4) are curved as one piece out of a metal strip.

3. Corner bearing assembly according to claim 1 or claim 2, characterised in that the form-locking connection which determines the height position is achieved by virtue of a pin or a similar projection (25) engaging in a transversely extending elongated hole (26, 27).

4. Corner bearing assembly according to one or several of the claims 1 to 3, characterised in that two eccentric rotatable straight pins cooperate with one or a plurality of further form-locking members, which members are disposed on an interconnecting straight line therebetween or on the extension.

5. Corner bearing assembly according to one or several of the claims 1 to 4, characterised in that the form-locking connection is achieved by way of a pin or a polygonal peg which is attached in an eccentric manner at the corner bearing angle (6) or at the attachment plate (4) and cooperates with a transversely extending elongated hole.

## Revendications

1. Module support d'angle (1) pour cadre de fenêtre, pour le support d'angle d'une fenêtre oscillo-battante ou similaire, avec un gond (2) qui est relié à une cornière de support d'angle (6), de manière à permettre un réglable final, par l'intermédiaire d'une patte de jonction (3) dans une plaque de fixation (4), tandis qu'une tige cylindrique (22) à rotation excentrée, reliée à la cornière de support d'angle, se loge dans un trou oblong (24) de la plaque de fixation (4) entourant la tige et s'étendant dans la direction de l'aile correspondante de la cornière (6) de support d'angle, caractérisé en ce que le gond (2), la patte de jonction (3) et la plaque de fixation (4) sont reliés à la cornière (6) de support d'angle, ou en ce que la cornière (6) de support d'angle est reliée à la plaque de fixation (4), au moyen d'éléments de support et/ou de guidage de manière à pouvoir se déplacer latéralement et à être fixés en hauteur par liaison mécanique, et le gond (2) est réalisé de manière à pouvoir pivoter de 180° autour de la tige cylindrique (22) à rotation excentrée, et la cornière (6) de support d'angle présente deux éléments identiques (26, 27) de liaison mécanique, qui sont disposés à même distance au-dessus et en dessous du centre de rotation de la tige cylindrique (22).

2. Module support d'angle selon la revendication 1, caractérisé en ce que le gond (2), la patte de jonction (3) et la plaque de fixation (4) sont formés d'une pièce par cintrage d'un ruban de tôle.

3. Module support d'angle selon la revendication 1 ou la revendication 2, caractérisé en ce que la liaison mécanique déterminant la position en hauteur est obtenue par l'intermédiaire d'un goujon, ou d'une partie repoussée (25) analogue, en prise avec un trou oblong (26, 27) s'étendant transversalement.

4. Module support d'angle selon une ou plusieurs des revendications 1 à 3, caractérisé en ce que deux tiges cylindriques à rotation excentrée coopèrent avec un ou plusieurs éléments de liaison mécanique, qui sont disposés sensiblement sur une droite les reliant ou reliant leurs prolongements.

5. Module support d'angle selon une ou plusieurs des revendications 1 à 4, caractérisé en ce que la liaison mécanique est obtenue par un goujon ou une tige polygonale relié de manière excentrée à la cornière (6) de support d'angle ou à la plaque de fixation (4), et coopérant avec un trou oblong s'étendant transversalement.
